# EUROPÄISCHE PATENTSCHRIFT

(11) **EP 1 412 281 B1**
(45) Veröffentlichungstag und Bekanntmachung des Hinweises auf die Patenterteilung: **02.05.2007**
(21) Anmeldenummer: 02767213.8
(22) Anmeldetag: 16.07.2002
(51) Int. Cl.: B67D 1/08, B67D 1/04

(54) **HOME COMSUMPTION KEG**
HOME COMSUMPTION KEG
FUT A USAGE PRIVE

(30) Priorität: 04.08.2001 DE 10138366
(43) Veröffentlichungstag der Anmeldung: 28.04.2004
(73) Patentinhaber: NIRO-PLAN AG, 4663 Aarburg (CH)
(72) Erfinder: FALTIN, Eberhard, 57482 Wenden (DE)
(74) Vertreter: Blumenröhr, Dietrich
(86) Internationale Anmeldenummer: PCT/EP2002/007872
(87) Internationale Veröffentlichungsnummer: WO 2003/014004

(56) Entgegenhaltungen:
- GB-A- 485 258
- GB-A- 685 858
- GB-A- 847 351
- US-A- 3 578 219
- US-A- 3 670 929
- US-A- 5 246 140

## Beschreibung

Die Erfindung betrifft ein Home Consumption Keg für flüssige Lebensmittel und insbesondere für Bier mit einem Fasskörper und einem in dessen Wandung integrierten Fitting zum Befüllen, Reinigen und/oder Entleeren des Kegs sowie einem bayerischen Anstich im Bereich des insbesondere zylindrischen Umfangs des Kegs zum Zapfen des flüssigen Lebensmittels aus dem Keg, wobei an den bayerischen Anstich ein Steigrohr angeschlossen ist. Ein derartiges Keg ist aus GB 847 351 A bekannt.

Unter Bayerischer Anstich wird ein seitlich im Fasskörper angeordnetes Verschlusselement verstanden, das dazu vorgesehen ist, dass ein Handzapfhahn in dieses zylinderförmige Verschlusselement eingeschlagen wird, das Verschlusselement hierbei öffnet und anschließend der Zapfhahn selbst für das Öffnen bzw. Schließen des Fasskörpers verantwortlich ist.

Der Begriff Home Consumption Keg meint insbesondere Bierfässer für den Hausgebrauch mit längerfristiger wiederholter Zapfbereitschaft ohne Qualitätseinbußen am Getränk.

Eine bekannte Variante ist das sogenannte Keggy, das einen integrierten CO₂-Tank hat, der mit flüssiger Kohlensäure gefüllt ist. Das Keggy macht einen speziellen Zapfkopf erforderlich, der konstruktiv aufwendig und im Handel sehr teuer ist. Außerdem erfordert es einen erheblichen technischen Aufwand beim Wiederbefüllen des CO₂-Tanks mit flüssiger Kohlensäure.

Eine weitere Variante besteht in Party-Fässchen, die aus einer fünf Liter fassenden Blechdose bestehen und somit sehr klein ausfallen. Das Party-Fässchen kann nicht wieder verschlossen werden und füllt sich beim Zapfen mit Luft, was ein über längere Zeit im Fass verbleibende Getränk, insbesondere Bier, schnell schal werden lässt, da einerseits die Kohlensäure aus dem Bier in den mit Luft gefüllten Innenraum des Party-Fässchens diffundiert und andererseits der Sauerstoff aus der Luft in das Bier diffundiert.

Als weitere Variante gibt es ein Party-Fass mit bayerischem Anstich, der wie bei den altbekannten Holzfässern im Umfangsbereich nahe des Bodens des Fasses angeordnet ist. Bei dem Party-Fass wird entweder Luft über die Füll- und Reinigungsventiltechnik in das Fass gelassen, was aber wieder zu dem beschriebenen sensorischen Problem nach längeren Standzeiten führt, oder es wird Kohlensäure aus einer externen Gasflasche über einen speziellen Zapfkopf und ein externes Reduzierventil zugeführt; die Handhabung externer CO₂-Versorgungsquellen ist jedoch umständlich, nicht ungefährlich und erfordert Fachkenntnisse.

Der vorliegenden Erfindung liegt die Aufgabe zugrunde, das eingangs beschriebene Home Consumption Keg weiterzubilden und es noch weiter zu verbessern, um ein Fass für den Hausgebrauch zur Verfügung zu stellen, das verbesserte Verbrauchseigenschaften aufweist.

Diese Aufgabe wird erfindungsgemäß dadurch gelöst, dass das Fitting im bein Zapfen unteren Fasskörperbereich angeordnet ist.

Gemäß der Erfindung ist hingegen das Fitting im beim Zapfen unteren Fasskörperbereich angeordnet auf der dem Reduzier- und/oder Rückschlagventil gegenüberliegenden Seite. Die Position des Fittings beim Zapfen ist an sich unwichtig, da es dabei nicht mehr benötigt wird. Beim Befüllen des Kegs sollte es sich jedoch wie beim Standardkeg an der unteren Seite des Fasskörpers befinden, um den Zugang zum Fassinneren zu vereinfachen und die Nutzung einer üblichen Kegreinigungs- und -füllmaschine zu ermöglichen. Diese an sich gegensätzlichen Anforderungen des beim Zapfen im oberen Fassbereichs anzuordnenden Reduzier- und/oder Rückschlagventils (CO₂-Zuspeisung) und des beim Befüllen ebenfalls im oberen Fassbereich anzuordnenden Fittings kann man in einfacher Weise dadurch erfüllen, dass das Keg nicht nur beim Befüllen "auf dem Kopf steht", sondern beim Zapfen ebenfalls, so dass sich das Reduzier- und/oder Rückschlagventil dann am oberen Ende des Kegs befindet, während das Fitting im Bodenbereich angeordnet ist. Es sei noch erwähnt, dass das insbesondere zentrische Anordnen des Reduzierventils auf der dem Fitting gegenüberliegenden Seite auch dazu ausgenutzt werden kann, dass das Reduzier- und/oder Rückschlagventil beim Reinigen des Fassinneren mitgereinigt wird.

Das Steigrohr besitzt den Vorteil, einen langen Drosselweg zwischen Fass-Innenraum und Zapfhahn zur Verfügung zu stellen, wodurch sich - beispielsweise bei einem Innendurchmesser des Steigrohrs von ca. 2 mm - ein großer Strömungswiderstand, hierdurch eine niedrige Reynoldszahl und im Endeffekt eine laminare Strömung ergibt, so dass das Bier mit angemessener Schaumentwicklung gezapft werden kann. Während den bekannten Home Consumption Kegs meist eine entsprechende Technik fehlt und das Zapfen im Hausgebrauch deshalb oft mit einer zu großen Schaumentwicklung einhergeht, sorgt das Steigrohr dafür, dass selbst unter Verwendung der altbekannten und sehr einfachen Zapftechnik mittels eines Zapfhahns das Zapfergebnis gut ausfällt. Die Ursache dafür liegt in den Strömungsverhältnissen innerhalb des Steigrohrs, wobei es natürlich von Vorteil ist, das Steigrohr vor dem bayerischen Anstich möglichst lang auszuführen.

Deshalb ist es zweckmäßig, den bayerischen Anstich beabstandet vom beim Zapfen unteren Ende des Fasskörpers (bzw. von der dort angeordneten Füllventiltechnik) anzuordnen und insbesondere in der beim Zapfen oberen Hälfte des Fasskörpers (dem eigentlichen Fassboden bei dem später genauer beschriebenen bevorzugten Ausführungsbeispiel), so dass sich das Steigrohr bis in den dem Fassboden gegenüberliegenden Kopfbereich über eine beträchtliche Höhe erstrecken kann, was zu einer weiteren Erhöhung des Strömungswiderstandes führt. Ein besonderer Nebeneffekt dieses nach oben verlegten bayerischen Anstiches besteht darin, dass es nun erstmals auch möglich ist, unter den Zapfhahn ein Bierglas zu stellen, das sich auf der gleichen Ebene befindet wie das Fass. Es muss also nicht extra eine Sondereinrichtung zum Abstellen der Gläser unterhalb des Fasses angeordnet werden, da ausreichend Platz unter dem Zapfhahn für ein zu befüllendes Glas bleibt und weitere Gläser dann in einfacher Weise neben diesem Glas auf dem Zapftisch angeordnet werden können.

Es sei noch erwähnt, dass das Steigrohr zur Verbesserung der Strömungsverhältnisse und der Reinigung vorzugsweise einen im Wesentlichen steigenden Verlauf aufweisen sollte.

Ein weiterer wesentlicher Punkt der vorliegenden Erfindung besteht darin, dass das Keg ein integriertes Reduzier- und/oder Rückschlagventil zum Anschluss eines CO₂-Behälters aufweist, wobei dieses Ventil vorzugsweise so einstellbar bzw. voreingestellt ist, dass es einen Innendruck von 0,8 bis 1,2 bar im Fassinneren garantiert. An das Ventil kann dann ein externer CO₂-Behälter angeschlossen werden oder aber - und das ist ein weiteres erfindungswesentliches Merkmal - das Keg weist einen integrierten CO₂-Behälter auf, der eine ausreichende Menge an CO₂ für das vollständige Entleeren des Kegs enthält. In diesem Fall benötigt der Benutzer des Kegs tatsächlich nichts anderes als einen einfachen Handzapfhahn, um in einfachster Weise ein den professionellen Gegebenheiten entsprechendes Bier zu zapfen, das weder eine übermäßige Schaumentwicklung aufweist, noch nach kürzeren bzw. längeren Standzeiten schal wird, da der nötige Druck zum Zapfen bzw. das Ausfüllen des sich im Fassinneren bildenden Hohlraums durch CO₂ erfolgt, das in dem in das Keg integrierten CO₂-Tank aufbewahrt wird. Gleichzeitig wird eine Verkeimung des Getränks durch Umgebungsluft vermieden und die Kegs bleiben innen feucht und sauber.

Besonders vorteilhaft ist es schließlich, wenn das CO₂ in dem CO₂-Behälter gasförmig ist. Hierdurch ist das Befüllen des einmal gebrauchten Kegs mit CO₂ weitaus einfacher, als wenn dies im flüssigen Zustand vorliegen würde, denn dann müsste über eine aufwendige Volumenmessung die Füllmenge des CO₂ kontrolliert werden. Flüssig wird CO₂ beispielsweise bei 20 bar erst ab -10 °C, so dass das einzufüllende Volumen unter Berücksichtigung des Gewichts bei Beachtung von Druck und Temperatur errechnet werden muss. Im Gegensatz dazu ist es bei in gasförmigem Zustand vorliegenden CO₂ in einfacher Weise möglich, den CO₂-Tank solange zu befüllen, bis ein Druckausgleich mit dem CO₂ der Zuführleitung vorliegt, wobei der CO₂-Tank mit bis zu 60 bar befüllt werden kann.

Ist das Reduzier- und/oder Rückschlagventil beim Zapfen im oberen Fasskörperbereich angeordnet, so hat dies den weiteren Effekt, dass das CO₂ dort zugeführt wird, wo es gebraucht wird, nämlich oberhalb des Flüssigkeitsspiegels. Es muss also nicht erst die Flüssigkeit, also insbesondere das Bier, bei einem Zuführen von unten durchströmen und gegebenenfalls ein Schäumen verursachen, sondern füllt stattdessen einfach den oberen Bereich des Fassinneren aus, in dem sich kein Getränk (Bier) mehr befindet.

Gleichfalls empfiehlt es sich hierbei auch, den integrierten CO₂-Behälter im beim Zapfen oberen Fasskörperbereich anzuordnen, wobei zweckmäßigerweise der integrierte CO₂-Behälter von einem oberen Kragenring oder einer Ummantelung umgeben und gegenüber der Umgebung geschützt ist.

Schließlich empfiehlt es sich, dass das Steigrohr seitlich neben dem Fitting in den Bodenbereich des Fasskörpers verläuft, wobei der "Bodenbereich" auf den Zustand beim Zapfen bezogen ist, also die Seite mit dem Fitting darstellt. D.h., es wird aufgrund des sich in Richtung des Fittings erstreckenden Steigrohrs nicht möglich sein, das Fass in der Orientierung zum Zapfen zu verwenden, in der das Fitting oben ist, da das Steigrohr im Fassinneren bis zur Fassoberseite verlaufen würde und sein Ende schon bald oberhalb des Flüssigkeitsspiegels läge.

Insbesondere wenn man alle vorstehend aufgezählten Merkmale verwendet, erhält man ein Keg für den Hausgebrauch, das sich durch ausgezeichnete Bierqualität auch über einen längeren Zeitraum dadurch auszeichnet, dass nicht mit Luft, sondern mit CO₂ gezapft wird. Das Integrieren des CO₂-Tanks in das Keg ermöglicht es darüber hinaus, ohne zusätzliche Apparaturen, CO₂-Flaschen bzw. -Patronen und dergleichen auszukommen und stattdessen ein Fass allein unter Verwendung eines herkömmlichen Handzapfhahns anzapfen und bis zum Schluss leeren zu können. Schließlich sorgt gasförmiges CO₂ im CO₂-Behälter für eine bessere Handhabbarkeit des Home Consumption Kegs in der Brauerei beim Befüllen des CO₂-Tanks. Es sei noch darauf hingewiesen, dass alle hier aufgezählten Merkmale als eigenständige Erfindungen anzusehen sind, die ein gattungsgemäßes Keg in vorteilhafter Weise weiterbilden.

Weitere Merkmale und Vorteile der vorliegenden Erfindung ergeben sich aus der nachfolgenden Beschreibung eines Ausführungsbeispiels anhand der Zeichnungen; hierbei zeigen
- Figur 1: ein erfindungsgemäßes Home Consumption Keg in geschnittener Seitenansicht; und
- Figur 2: die Draufsicht auf den CO₂-Behälter des Home Consumption Kegs aus Figur 1.

Das in Figur 1 dargestellte Home Consumption Keg 1 besteht aus einem aus zwei tiefgezogenen Halbschalen hergestellten Fasskörper 2, die an einer Schweißnaht 3 miteinander verschweißt sind. Das Keg weist ein an sich bekanntes Fitting 4 mit angeschlossenem Füllrohr 18 in dem in Figur 1 dargestellten oberen Bereich auf, der jedoch beim Zapfen den Bodenbereich des Kegs bildet. D.h., Figur 1 zeigt den Zustand zum Transportieren des Kegs, während für das Befüllen und Zapfen das Keg 1 "auf den Kopf gestellt werden muss", so dass sich dann das Fitting im Bodenbereich befindet. Auf der dem Fitting gegenüberliegenden Seite des Kegs, also in Figur 1 im unteren Bereich, ist ein Rückschlagventil 5 vorgesehen, durch welches das in einem CO₂-Behälter 6 gelagerte gasförmige CO₂ nach Druckreduzierung in einem Reduzierventil in das Fassinnere strömen kann.

Der CO₂-Behälter 6 ist aus Figur 2 in Draufsicht noch besser ersichtlich: Dort ist auch an einem Ende des C-förmig gebogenen CO₂-Behälters das fest voreingestelltes Reduzierventil 7 zu erkennen und auf der anderen Seite des CO₂-Behälters ein Verbindungsrohr 8, das den CO₂-Behälter über einen Druckmessknopf 9 mit einer Zentraleinheit 10 und schließlich mit einem Hochdruckventil 11 zum Befüllen des CO₂-Behälters verbindet.

Im Gegensatz dazu ist das Reduzierventil 7 über ein Verbindungsrohr 12 mit dem Rückschlagventil 5 und damit dann mit dem Fassinneren in Verbindung.

Der Fasskörper weist einen oberen Kragenring 13 und einen unteren Kragenring 14 auf, die dem Keg einen sicheren Stand verleihen bzw. es stapelbar machen und auch die CO₂-Armatur sowie das Fitting gegen Einflüsse von außen schützen. Der in Figur 1 unten dargestellte Kragenring 14 ist beim Zapfen der obere Kragenring, während der Kragenring 13, der in Figur 1 oben dargestellt ist, beim Zapfen den unteren Kragenring darstellt. Der Kragenring 14 umgibt somit den CO₂-Behälter und schützt ihn gegen Einflüsse von außen.

Im beim Zapfen oberen Drittel des Fasskörpers, also in Figur 1 im unteren Drittel, ist ein Bayerischer Anstich 15 vorgesehen, der in die zylindrische Umfangswandung des Fasskörpers integriert ist und sich von dieser ausgehend radial nach innen erstreckt. In Verlängerung des bayerischen Anstichs 15 ist ein Steigrohr vorgesehen, das sich ausgehend von der radialen Erstreckung in Axialrichtung abgebogen bis zum Bodenbereich des Fasses erstreckt. Hierbei ist das Steigrohr 16 so beabstandet von der Axialachse des Fasses angeordnet, dass es den Bereich des Fittings 4 freilässt, um hierdurch insbesondere das Reinigen des Fassinneren durch die an sich vom Fitting ausgefüllte Öffnung 17 des Fasses nicht zu behindern.

Wird nun das Fass zum Zapfen umgedreht, so befindet sich das freie Ende des Steigrohrs neben dem Fitting und dem daran angeschlossenen Füllrohr 18 fast ganz am Boden des Fasses und kann von dort das Bier aufnehmen und hierbei das Fass vollständig entleeren. Das Steigrohr besitzt einen inneren Durchmesser von lediglich ca. 2 mm, um einen möglichst großen Strömungswiderstand zu bewirken und hierdurch eine laminare Strömung des Bieres zu erzeugen, das zu einer äußerst geringen Schaumentwicklung selbst bei Benutzung simpler Zapfhähne führt.

## Patentansprüche

1. Home Consumption Keg für flüssige Lebensmittel und insbesondere für Bier,
- mit einem Fasskörper (2) und
- einem in dessen Wandung integrierten Fitting (4) zum Befüllen, Reinigen und/oder Entleeren des Kegs (1) sowie
- einem bayerischen Anstich (15) im Bereich des insbesondere zylindrischen Umfangs des Kegs zum Zapfen des flüssigen Lebensmittels aus dem Keg,
- wobei an den bayerischen Anstich ein Steigrohr (16) angeschlossen ist,
- **dadurch gekennzeichnet, dass** das Fitting (4) im beim Zapfen unteren Fasskörperbereich angeordnet ist.

2. Home Consumption Keg nach Anspruch 1,
**dadurch gekennzeichnet,**
**dass** der bayerische Anstich (15) beabstandet vom beim Zapfen unteren Ende des Fasskörpers (2) angeordnet ist.

3. Home Consumption Keg nach zumindest einem der vorstehenden Ansprüche,
**dadurch gekennzeichnet,**
**dass** der bayerische Anstich (15) in der beim Zapfen oberen Hälfte des Fasskörpers (2) angeordnet ist, und dass sich das Steigrohr (16) bis in den Bodenbereich erstreckt.

4. Home Consumption Keg nach Anspruch 3.
**dadurch gekennzeichnet,**
**dass** das Steigrohr (16) im wesentlichen einen steigenden Verlauf aufweist.

5. Home Consumption Keg nach zumindest einem der vorstehenden Ansprüche,
**dadurch gekennzeichnet,**
**dass** das Keg (1) ein integriertes Reduzierventil (7) zum Anschluss eines CO₂-Behälters (6) aufweist.

6. Home Consumption Keg nach Anspruch 5,
**dadurch gekennzeichnet,**
**dass** das Keg (1) einen integrierten CO₂-Behälter (6) aufweist.

7. Horne Consumption Keg nach Anspruch 6,
**dadurch gekennzeichnet,**
**dass** das im Behälter (6) aufbewahrte CO₂ in gasförmiger Form vorliegt.

8. Home Consumption Keg nach Anspruch 5,
**dadurch gekennzeichnet,**
**dass** das Reduzierventil (7) im beim Zapfen oberen Fasskörperbereich angeordnet ist.

9. Home Consumption Keg nach Anspruch 6,
**dadurch gekennzeichnet,**
**dass** der integrierte CO₂-Behälter (6) im beim Zapfen oberen Fasskörperbereich angeordnet ist.

10. Home Consumption Keg nach Anspruch 9,
**dadurch gekennzeichnet,**
**dass** der integrierte CO₂-Behälter (6) von einem oberen Kragenring (14) umgeben ist.

11. Home Consumption Keg nach zumindest Anspruch 3,
**dadurch gekennzeichnet,**
**dass** das Steigrohr (16) zum Zapfen seitlich vom Fitting (4) und dessen Füllrohr (18) in den Bodenbereich des Fasskörpers (2) verläuft.

## Claims

1. Home consumption keg for liquid foodstuffs and in particular beer,
- with a main body (2) and
- a fitting (4) integrated into the wall thereof for filling, cleaning and/or emptying the keg (1) as well as
- a Bavarian tap (15) in the region of the particularly cylindrical periphery of the keg for tapping the liquid foodstuff from the keg,
- a riser pipe (16) being connected to the Bavarian tap,
**characterised in that** the fitting (4) is disposed in the region of the main body which is at the bottom during tapping.

2. Home consumption keg as claimed in Claim 1, **characterised in that** the Bavarian tap (15) is disposed spaced from the end of the main body (2) which is at the bottom during tapping.

3. Home consumption keg as claimed in at least one of the preceding claims, **characterised in that** the Bavarian tap (15) is disposed in the half of the main body (2) which is at the top during tapping, and that the riser pipe (16) extends into the base region.

4. Home consumption keg as claimed in Claim 3, **characterised in that** the riser pipe (16) extends substantially upwards.

5. Home consumption keg as claimed in at least one of the preceding claims, **characterised in that** the keg (1) has an integrated reducing valve (7) for connection of a CO₂ container (6).

6. Home consumption keg as claimed in Claim 5, **characterised in that** the keg (1) has an integrated CO₂ container.

7. Home consumption keg as claimed in Claim 6, **characterised in that** the CO₂ stored in the container (6) is in gaseous form.

8. Home consumption keg as claimed in Claim 5, **characterised in that** the reducing valve (7) is disposed in the region of the main body which is at the top during tapping.

9. Home consumption keg as claimed in Claim 8, **characterised in that** the integrated CO₂ container is disposed in the region of the main body which is at the top during tapping.

10. Home consumption keg as claimed in Claim 9, **characterised in that** the integrated CO₂ container (6) is surrounded by an upper annular collar (14).

11. Home consumption kg as claimed in at least Claim 3, **characterised in that** the riser pipe (16) for tapping extends laterally from the fitting (4) and the filler pipe (18) thereof into the base region of the main body (2).

## Revendications

1. Fût à usage privé pour des denrées alimentaires liquides et en particulier pour de la bière, comprenant
- un corps de fût (2), avec
- un raccord (4) intégré à sa paroi et destiné au remplissage, au nettoyage et/ou à la vidange du fût (1), et
- une bonde de type bavarois (15) dans la zone de circonférence en particulier cylindrique du fût pour tirer hors du fût l'aliment liquide,
un tuyau montant (16) étant raccordé à la bonde de type bavarois, **caractérisé en ce que** le raccord (4) est disposé dans la zone inférieure du corps de fût en situation de tirage.

2. Fût à usage privé selon la revendication 1, **caractérisé en ce que** la bonde de type bavarois (15) est à distance de la zone inférieure du corps de fût (2) en situation de tirage.

3. Fût à usage privé selon au moins l'une des revendications précédentes, **caractérisé en ce que** la bonde de type bavarois (15) est disposée dans la moitié supérieure du corps de fût (2) en situation de tirage et **en ce que** le tuyau montant (16) s'étend jusque dans la zone du fond.

4. Fût à usage privé selon la revendication 3, **caractérisé en ce que** le tuyau montant (16) présente un parcours essentiellement ascendant.

5. Fût à usage privé selon au moins l'une des revendications précédentes, **caractérisé en ce que** le fût (1) comprend une soupape de réduction intégrée (7) pour le raccord à un réservoir de CO₂ (6).

6. Fût à usage privé selon la revendication 5, **caractérisé en ce que** le fût (1) comprend un réservoir de CO₂ (6) intégré.

7. Fût à usage privé selon la revendication 6, **caractérisé en ce que** le CO₂ stocké dans le réservoir (6) se présente sous forme gazeuse.

8. Fût à usage privé selon la revendication 5, **caractérisé en ce que** la soupape de réduction (7) est disposée dans la zone supérieure du corps de fût en situation de tirage.

9. Fût à usage privé selon la revendication 6, **caractérisé en ce que** le réservoir de CO₂ intégré (6) est disposé dans la zone supérieure du corps de fût en situation de tirage.

10. Fût à usage privé selon la revendication 9, **caractérisé en ce que** le réservoir de CO₂ intégré (6) est entouré d'une bague à collet supérieure (14).

11. Fût à usage privé selon au moins la revendication 3, **caractérisé en ce que** le tuyau montant (16) pour le tirage s'étend latéralement au raccord (4) et que son tuyau de remplissage (18) s'étend jusque dans la zone du fond du corps de fût (2).
